# FASCICULE DE BREVET EUROPEEN

(11) **EP 0 127 515 B1**
(45) Date de publication et mention de la délivrance du brevet: **04.03.1987**
(21) Numéro de dépôt: 84400981.1
(22) Date de dépôt: 15.05.1984
(51) Int. Cl.: E01D 7/02

(54) **Pont à voussoirs préfabriqués et à précontrainte extérieure par câbles, voussoirs pour ce pont et procédés de fabrication de ces voussoirs**
Brücke in Segmentbauweise und mit Vorspannung durch Aussenspannglieder, Segmente für diese Brücke und Verfahren zur Herstellung dieser Segmente
Preformed-segments bridge, prestressed by exterior cables, segments for this bridge and methods of producing them

(30) Priorité: 16.05.1983 FR 8308058
(43) Date de publication de la demande: 05.12.1984
(73) Titulaire: BOUYGUES, F-92142 Clamart (FR)
(72) Inventeur: Richard, Pierre, F-92200 Neuilly-sur-Seine (FR)
(74) Mandataire: Schrimpf, Robert

## Description

L'invention concerne une nouvelle structure de pont à voussoirs préfabriqués et à précontrainte d'ensemble extérieure par câbles, ceci signifiant que les câbles passent à l'extérieur du béton de la structure, et elle concerne également un nouveau voussoir pour constituer un tel pont.

On connaît déjà ce type de pont, comme décrit par exemple dans FR-A-8 024 984 (EP-A-0 053 965) de la Demanderesse où les voussoirs courants comprennent des tables, supérieure et inférièure, entretoisées par un treillis tridimensionnel.

On connaît d'autre part (brevet CH-A-401 120) des treillis de pont constitués par des voiles longitudinaux obliques qui forment des dièdres. Là, les câbles passent à l'intérieur du béton de la structure.

L'invention vise à fournir une nouvelle structure de pont facilitant la réalisation des déviateurs et des ancrages des câbles de précontrainte.

On y parvient, selon l'invention, par le fait que chaque voussoir comprend deux tables, respectivement supérieure et inférieure, entretoisées par des couples de voiles longitudinaux obliques par rapport à un plan vertical qui forment des dièdres, et par le fait que certains des dièdres sont fermés par un tympan transversal, les tympans assurant les déviations voulues des câbles de précontrainte, ainsi que les ancrages de ces câbles.

De préférence, les tympans sont situés aux extrémités des dièdres.

L'invention concerne aussi un procédé de préfabrication des voussoirs qui sera exposé ci-après, en référence aux figures du dessin joint, sur lequel :
la figure 1 est une coupe longitudinale schématique d'une travée de pont conforme à la présente invention,
la figure 2 est une perspective d'un voussoir ne comportant pas de tympan ;
la figure 3 est une vue de dessus d'une suite de deux voussoirs selon la figure 2, l'un des voussoirs étant déjà fabriqué et l'autre voussoir étant en cours de fabrication ;
les figures 4, 5 et 6 sont des coupes suivant les plans AA, BB et DD, respectivement, de la figure 3 ;
la figure 7 est une coupe suivant le plan CC de la figure 4 ;
la figure 8 est une vue agrandie d'une partie cerclée sur la figure 7 ;
la figure 9 est une vue agrandie d'une partie de la figure 5 montrant les armatures en attente ;
la figure 10 est une perspective d'un voussoir comportant deux tympans fermant des dièdres séparés par (au moins) un dièdre dépourvu de tympan) avec arrachements ;
la figure 11 est une vue de dessus d'une suite de deux voussoirs selon la figure 10, l'un des voussoirs étant déjà fabriqué et l'autre voussoir étant en cours de fabrication ;
les figures 12, 13 et 14 sont des coupes suivant les plans AA, BB et DD, respectivement, de la figure 11 ;
la figure 15 est une coupe suivant le plan CC de la figure 12 ;
la figure 16 est une vue agrandie d'une partie cerclée sur la figure 15 ;
la figure 17 est une vue agrandie d'une partie de la figure 13 montrant les armatures en attente, et
la figure 18 est un schéma montrant en coupe verticale des variantes de réalisation de voussoir.

La travée courante de pont représentée sur la. figure 1 comprend, entre les deux appuis 1, 2, une suite de voussoirs, c'est-à-dire de sections transversales préfabriquées, V₁ à Va. Chaque voussoir V comprend une table supérieure H et une table inférieure B entretoisées par des voiles obliques longitudinaux. En outre, certains voussoirs V₃, V₄, Va et V₇ comportent entre les tables des tympans transversaux T.

Les mots « longitudinal et « transversal s'appliquent à des éléments qui s'étendent respectivement parallèlement à la longueur et parallèlement à la largeur du pont.

La travée est précontrainte par des câbles C qui ne subissent des déviations qu'aux endroits des tympans, lesquels sont précisément prévus à cet effet. Aux endroits des appuis 1, 2 les câbles sont également déviés dans des massifs en béton 3, 4 de façon connue en soi.

Chaque voussoir (figures 2, 10) comprend une table supérieure H et une table inférieure B entretoisées par des voiles en béton R obliques par rapport à un plan vertical et longitudinaux qui forment une suite de dièdres isocèles dont les arêtes sont situées en bas dans la table inférieure. On a supposé, pour l'exemple, que le voussoir comprend 6 voiles R formant 3 dièdres. Dans cet exemple, les dièdres sont contigus de proche en proche. Cette disposition n'est pas obligatoire. En variante, les dièdres Δ peuvent être espacés. La figure 18 montrent trois réalisations dans lesquelles les dièdres sont jointifs (figure 18A) ou non jointifs (figures 18B et 18C). Le nombre des dièdres est choisi en fonction de la largeur du pont et des résistance désirées, généralement 2 à 4 dièdres par voussoir sont suffisants. Sur la figure 18, les voussoirs ont respectivement 4 dièdres Δ1-Δ4 (figure 18A), 3 dièdres Δ₁-Δ₃ (figure 18B) et 2 dièdres Δ1-Δ2 (figure 18C).

De plus, certains voussoirs (figure 10) comprennent un ou plusieurs tympans transversaux ou verticaux.

Pour fabriquer un voussoir courant sans tympan, on procède de la façon suivante (figures 3 à 9) :
a) on préfabrique des plaques rectangulaires ayant des dimensions appropriées pour constituer les voiles du voussoir, ces plaques comportant des armatures en saillie aux endroits des liaisons désirées des voiles avec les tables du voussoir et aux endroits des contacts désirés de ces voiles avec les voiles du voussoir précédent.
b) on dispose ces plaques sur des appuis, dans les positions relatives des voiles du voussoir à obtenir.
c) on réalise les coffrages nécessaires pour le coulage des tables et des zones de contact avec le voussoir précédent, en se servant du voussoir précédent comme contre-moule, et
d) on coule les tables et les zones de contact.

Sur la figure 3, on voit en vue de dessus le voussoir V₁ déjà fabriqué et le voussoir V₂ en cours de fabrication : les plaques préfabriquées P₂ destinées à former les voiles R₂ du voussoir V₂ sont déjà en place. Sur la figure 5, on aperçoit les plaques P₂ sur leurs appuis. Sur la figure 9, on voit les armatures a, b des plaques en attente, d'une part pour les liaisons avec les futures tables et, d'autre part, pour le coulage des bords des voiles qui seront en contact avec les voiles R₁ du voussoir V₁. Les coupes des figures 7, 8, 6 facilitent la compréhension du procédé. On notera que sur les figures 3, 5, 7, 8 et 9, les tables H₂ et B₂ du voussoir V₂ n'ont été représentées qu'en traits mixtes car ces tables ne sont pas encore fabriquées.

Si le voussoir doit comporter un ou des tympans, de préférence verticaux, on complète le procédé par les opérations consistant à préfabri- quer des plaques triangulaires T ayant les dimensions des tympans prévus, ces plaques comportant des armatures latérales en saillie, et à disposer chaque plaque triangulaire T en avant (c'est-à-dire à une extrémité) du dièdre que le tympan doit fermer, en croisant les armatures latérales c de la plaque triangulaire avec les armatures b des deux plaques rectangulaires qui constituent le dièdre et les armatures d des tables à couler. On réalise les coffrages et les coulages comme dans le premier cas.

On notera que, de préférence, la plaque triangulaire de tympan est située du côté du contre-moule constitué par le voussoir précédemment fabriqué et à partir duquel on réalise le nouveau voussoir.

Les tympans qui servent à dévier les câbles de précontrainte comportent des passages de câbles et ces passages sont formés à tout moment voulu, lors de la fabrication de la plaque triangulaire ou ultérieurement, selon l'organisation du chantier.

Les figures 11 à 17 sont analogues aux figures 3 à 9, mais concernent la fabrication d'un voussoir comportant des tympans. On a supposé qu'il s'agit du voussoir V₃ que l'on coule en se servant du voussoir V₂ comme contre-moule (figures 11, 14, 15, 16).

De préférence, on situe les câbles de précontrainte C sur le cylindre d'axe horizontal dont la directrice est une parallèle à l'axe de l'ouvrage. Lorsque le pont s'étend suivant une ligne droite, on dispose de préférence chaque câble de précontrainte dans un plan vertical parallèle à l'axe de l'ouvrage. Les tympans sont situés aux endroits où les câbles de précontrainte doivent être déviés ou fixés.

## Revendications

1. Pont à voussoirs préfabriqués et à précontrainte d'ensemble extérieure par câbles, chaque voussoir comprenant deux tables, respectivement supérieure et inférieure, entretoisées, caractérisé par le fait que les entretoises sont constituées par des voiles longitudinaux obliques par rapport à un plan vertical qui forment des dièdres (à) et par le fait que certains dièdres sont fermés par un tympan transversal (T), les tympans assurant les déviations voulues des câbles de précontrainte (C) ainsi que leur ancrage.

2. Pont selon la revendication 1, caractérisé en ce que le tympan (T) est situé à une extrémité du dièdre.

3. Pont selon la revendication 1 ou 2, caractérisé en ce que les câbles de précontrainte (C) sont situés sur le cylindre d'axe horizontal dont la directrice est une parallèle à l'axe de l'ouvrage.

4. Pont selon l'une des revendications 1 à 3, caractérisé en ce que le pont s'étend suivant une ligne droite, chaque câble de précontrainte (C) étant situé dans un plan vertical parallèle à l'axe de l'ouvrage.

5. Voussoir pour constituer un pont à précontrainte extérieure par câbles, ce voussoir comprenant deux tables (H, B), respectivement supérieure et inférieure, entretoisées, caractérisé en ce que les entretoises sont constituées par des voiles longitudinaux et obliques par rapport à un plan vertical qui forment des dièdres (Δ) ayant leurs arêtes vers le bas, et en ce qu'un ou plusieurs desdits dièdres (Δ) sont fermés par un tympan transversal (T), ces tympans étant destinés à assurer les déviations des câbles de précontrainte ainsi que l'ancrage de ces câbles.

6. Voussoir selon la revendication 5, caractérisé en ce que les dièdres (Δ) sont des dièdres isocèles.

7. Voussoir selon la revendication 5 ou 6, caractérisé en ce que les dièdres (Δ) sont contigus.

8. Voussoir selon la revendication 5 ou 6, caractérisé en ce que les dièdres (Δ) sont espacés.

9. Voussoir selon l'une des revendications 5 à 8, caractérisé en ce que le voussoir comprend 2 à 4 dièdres (Δ).

10. Voussoir selon l'une des revendications 5 à 9, caractérisé en ce que le tympan (T) qui ferme un dièdre (Δ) est situé à une extrémité du dièdre.

11. Voussoir selon l'une des revendications 5 à 10, caractérisé en ce que le voussoir comporte deux tympans (T) fermant des dièdres (Δ₁, Δ₃) séparés par au moins un dièdre (Δ₂) dépourvu de tympan.

12. Procédé de préfabrication d'un voussoir selon l'une des revendications 5 à 11, caractérisé en ce qu'il comprend des opérations dans lesquelles :
a) on préfabrique des plaques rectangulaires (P) ayant des dimensions appropriées pour constituer les voiles du voussoir (V), ces plaques comportant des armatures (a, b) en saillie aux endroits des liaisons désirées des voiles avec les tables (H, B) du voussoir et aux endroits des contacts désirés de ces voiles avec les voiles du voussoir précédent, et on préfabrique des plaques triangulaires (T) ayant les dimensions des tympans prévus, ces plaques comportant des armatures latérales en saillie ;
b) on dispose ces plaques sur des appuis, dans les positions relatives des voiles du voussoir à obtenir, et on dispose chaque plaque triangulaire en avant du dièdre (Δ) que le tympan doit fermer, en croisant les armatures latérales (c) de la plaque triangulaire avec les armatures (b) des deux plaques rectangulaires qui constituent le dièdre et les armatures (d) des tables à couler ;
c) on réalise les coffrages nécessaires pour le coulage des tables et des zones de contact avec le voussoir précédent, et
d) on coule les tables et les zones de contact.

13. Procédé selon la revendication 12, caractérisé en ce que l'on se sert du voussoir précédent comme contre-moule.

14. Procédé selon la revendication 13, caractérisé en ce qu'on dispose la plaque triangulaire de tympan du côté du contre-moule constitué par le voussoir précédemment fabriqué.

## Claims

1. Pre-formed segments bridge, pre-stressed by exterior cables, each segment comprising two tables, respectively an upper and lower table, which are cross-braced, characterised by the fact that the cross-braces are constituted by longitudinal sections which are oblique with respect to a vertical plane, which form dihedrons (Δ) and by the fact that certain dihedrons are closed by a transverse spandrel (T), the spandrels ensuring the desired deflections of the prestressing cables (C) as well as their anchorage.

2. Bridge according to Claim 1, characterised in that the spandrel (T) is situated at one end of -the dihedron.

3. Bridge according to Claim 1 or 2, characterised in that the pre-stressing cables (C) are situated on the cylinder having a horizontal axis, whereof the directrix is a line parallel to the axis of the work.

4. Bridge according to one of Claims 1 to 3, characterised in that the bridge extends along a straight line, each pre-stressing cable (C) being situated in a vertical plane parallel to the axis of the work.

5. Segment for forming a bridge pre-stressed by exterior cables, this segment comprising two tables (H, B), respectively an upper and lower table, which are cross-braced, characterised in that the cross-braces are constituted by longitudinal sections which are oblique with respect to a · vertical plane, which form dihedrons (Δ) having their edges downwards and in that one or more of the said dihedrons (Δ) are closed by a transverse spandrel (T), these spandrels being intended to ensure the deflections of the pre-stressing cables as well as the anchorage of these cables.

6. Segment according to Claim 5, characterised in that the dihedrons (Δ) are isosceles dihedrons.

7. Segment according to Claim 5 or 6, characterised in that the dihedrons (Δ) are adjacent each other.

8. Segment according to Claim 5 or 6, characterised in that the dihedrons (Δ) are spaced apart. 9: Segment according to one of Claims 5 to 8, characterised in that the segment comprises two to four dihedrons (A).

10. Segment according to one of Claims 5 to 9, characterised in that the spandrel (T) which closes a dihedron (Δ) is situated at one end of the dihedron.

11. Segment according to one of Claims 5 to 10, characterised in that the segment comprises two spandrels (T) closing dihedrons (Δ₁, Δ₃) separated by at least one dihedron (Δ₂) not comprising a spandrel.

12. Method for the pre-fabricatio n of a segment according to one of Claims 5 to 11, characterised in that it comprises operations in which :
a) rectangular plates (P) having suitable dimensions for forming the sections of the segment (V) are pre-fabricated, these plates comprising reinforcements (a, b) projecting at the locations of the desired connections of the sections to the tables (H, B) of the segment and at the locations of desired contact of these sections with the sections of the preceding segment and triangular plates (T) having the dimensions of the spandrels provided are prefabricated, these plates comprising lateral projecting reinforcements;
b) these plates are placed on supports, in the relative positions of the sections of the segment to be obtained and each triangular plate is placed in front of the dihedron (Δ) which the spandrel is intended to close, by overlapping the lateral reinforcements (c) of the triangular plate with the reinforcement (b) of two rectangular plates which constitute the dihedron and the reinforcements (d) of the tables to be cast ;
c) one provides the shuttering necessary for casting of the tables and of the areas of contact with the preceding segment, and
d) the tables and the areas of contact are cast.

13. Method according to Claim 12, characterised in that the preceding segment is used as a counter-mould.

14. Method according to Claim 13, characterised in that the triangular spandrel plate is placed beside the counter-mould constituted by the previously fabricated segment.

## Patentansprüche

1. Brücke in Segmentbauweise und mit äußerer Vorspannung der Gesamtheit durch Kabel, wobei jedes Segment zwei verstrebte Platten, nämliche eine obere und eine untere, aufweist, dadurch gekennzeichnet, daß die Verstrebungen von länglichen, in Bezug auf eine vertikale Ebene geneigten Schalen gebildet sind, die Dieder (Δ) bilden, und daß gewisse Dieder mit einem Querdeckel (T) geschlossen sind, die die gewollten Auslenkungen der Vorspannungskabel (C) sowie deren Verankerung sicherstellen.

2. Brücke nach Anspruch 1, dadurch gekennzeichnet, daß sich der Deckel (T) an einem Ende des Dieders befindet.

3. Brücke nach Anspruch 1 oder 2, dadurch gekennzeichnet, daß sich die Vorspannungskabel (C) auf dem Zylinder mit horizontaler Achse befinden; dessen Leitgerade eine Parallele zu der Achse des Bauwerkes ist.

4. Brücke nach einem der Ansprüche 1 bis 3, dadurch gekennzeichnet, daß sich die Brücke längs einer Geraden erstreckt, und daß sich jedes Vorspannungskabel (C) in einer vertikalen, zu der Achse des Bauwerkes parallelen Ebene befindet.

5. Segment zur Herstellung einer Brücke mit äußerer Vorspannung durch Kabel, wobei dieses Segment zwei verstrebte Platten (H, B), nämlich eine obere und eine untere aufweist, dadurch gekennzeichnet, daß die Verstrebungen von länglichen und in Bezug auf eine vertikale Ebene geneigten Schalen gebildet sind, die Dieder (Δ) bilden, deren Schnittlinie nach unten weist, und daß ein oder mehrere Dieder (Δ) mit einem Querdeckel (T) geschlossen sind, wobei diese Deckel dazu bestimmt sind, die Auslenkungen der Vorspannungskabel sowie die Verankerung dieser Kabel sicherzustellen.

6. Segment nach Anspruch 5, dadurch gekennzeichnet, daß die Dieder (Δ) gleichseitige Dieder sind.

7. Segment nach Anspruch 5 oder 6, dadurch gekennzeichnet, daß die Dieder (Δ) unmittelbar aneinanderstoßen.

8. Segment nach Anspruch 5 oder 6, dadurch gekennzeichnet, daß die Dieder (Δ) voneinander beabstandet sind.

9. Segment nach einem der Ansprüche 5 bis 8, dadurch gekennzeichnet, daß das Segment zwei bis vier Dieder (Δ) aufweist.

10. Segment nach einem der Ansprüche 5 bis 9, dadurch gekennzeichnet, daß sich der Deckel (T), der ein Dieder (Δ) schließt, an einem Ende des Dieders befindet.

.11. Segment nach einem der Ansprüche 5 bis 10, dadurch gekennzeichnet, daß das Segment zwei Deckel (T) aufweist, die Dieder (Δ₁, Δ₃) schließen, die durch mindestens ein keinen Deckel aufweisendes Dieder (A₂) getrennt sind.

12. Verfahren zur Herstellung eines Segments nach einem der Ansprüche 5 bis 11, dadurch gekennzeichnet, daß es die folgenden Schritte umfaßt, bei denen :
a) man rechteckige Platten (P) vorfabriziert, die die geeigneten Abmessungen aufweisen, um die Schalen des Segments (V) zu bilden, wobei diese Platten vorstehende Bewehrungen (a, b) an den erwünschten Verbindungsstellen der Platten mit den Tafeln (H, B) des Segments und den erwünschten Berührungsstellen dieser Schalen mit den Schalen des vorhergehenden Segments aufweisen, und man dreieckförmige Platten (T) vorfabriziert, die die Abmessungen der vorgesehenen Deckel aufweisen, wobei diese Platten vorstehende, seitliche Bewehrungen umfassen ;
b) man auf Stützen diese Platten mit der entsprechenden Lage der Schalen des herzustellenden Segments anordnet und man jede dreieckförmige Platte vor dem Dieder (Δ) anordnet, welches der Deckel schließen soll, indem man die seitlichen Bewehrungen (c) der dreieckförmigen Platte mit den Bewehrungen (b) der zwei rechteckförmigen Platten, die den Dieder bilden, und den Bewehrungen (d) der zu gießenden Platten kreuzt ;
c) man die erforderliche Schalung für die zu giessenden Platten und die Berührungsbereiche mit dem vorhergehenden Segment herstellt, und
d) man die Platten und die Berührungsbereiche gießt.

13. Verfahren nach Anspruch 12, dadurch gekennzeichnet, daß man sich des vorhergehenden Segments als Gegenschalung bedient.

14. Verfahren nach Anspruch 13, dadurch gekennzeichnet, daß man die dreieckförmige Platte des Deckels auf der Seite der Gegenschalung anordnet, die von dem vorhergehend hergestellten Element gebildet wird.
